# EUROPÄISCHE PATENTSCHRIFT

(11) **EP 2 217 766 B1**
(45) Veröffentlichungstag und Bekanntmachung des Hinweises auf die Patenterteilung: **04.05.2016**
(21) Anmeldenummer: 08853291.6
(22) Anmeldetag: 26.11.2008
(51) Int. Cl.: E03D 1/38, E03D 11/02, E03D 11/17

(54) **SPÜLWASSEREINRICHTUNG FÜR EIN TOILETTENBECKEN**
FLUSH WATER UNIT FOR A TOILET BOWL
CHASSE D'EAU POUR UNE CUVETTE DE WC

(30) Priorität: 30.11.2007 DE 202007016854 U
(43) Veröffentlichungstag der Anmeldung: 18.08.2010
(73) Patentinhaber: VILLEROY & BOCH AG, 66693 Mettlach (DE)
(72) Erfinder: KRÄMER, Jörg, 66663 Merzig-Besseringen (DE); LEGRIX, Jean-Christophe, 66111 Saarbrücken (DE)
(74) Vertreter: Kilchert, Jochen
(86) Internationale Anmeldenummer: PCT/EP2008/010023
(87) Internationale Veröffentlichungsnummer: WO 2009/068261

(56) Entgegenhaltungen:
- DE-A1- 1 658 261
- FR-A- 2 895 756
- JP-A- 5 079 090
- US-A1- 2004 088 783

## Beschreibung

Die Erfindung bezieht sich auf ein Toilettenbecken mit einem Beckenkörper und einer Spülwassereinrichtung mit mehreren in das Beckeninnere eines Beckenkörpers mündenden Austrittsöffnungen, durch welche Spülwasser von der Rückseite des Beckenkörpers her unterhalb des oberen Beckenrandes in das Beckeninnere eintritt.

Aus der DE 20 204 019 425 U1 ist ein Toilettenbecken mit auf dessen oberer Kante positionierbarer Sitzbrille und mit einem Zulauf für Spülwasser in einem am oberen Rand des Beckens im Wesentlichen umlaufenden Spülwasser-Leitkanal bekannt, wobei wenigstens ein Teil der Konstruktion des Leitkanals als beweglicher, von dem Becken abhebbarer Beckenrand ausgebildet und der Leitkanal gemeinsam durch die Beckenwand und eine Leitfläche des abhebbaren Beckenrandes gebildet ist, wobei der Spülwasser-Leitkanal einen umlaufend U-förmig nach unten geöffneten Querschnitt besitzt. Der Wassereintritt in das Beckeninnere erfolgt durch einen einzigen Zulauf und wird aufgrund des im Beckeninneren befindlichen Wasserverteilers in verschiedenen Richtungen abgegeben.

Aus der 201 20 693 U1 ist eine Spülwasser-Verteileinrichtung für Toilettenbecken mit Federeinrichtung zur Fixierung unter dem Toilettenrand bekannt, bei welcher der Grundkörper zylindrisch ausgebildet und nach vorne teilweise mit einer Prallplatte verschlossen ist, ein umlaufender, teilweise unterbrochener Rand den Grundkörper umschließt und zu beiden Seiten ein sich verjüngender, nach vorne offener Spülwasserkanal vorgesehen ist.

Aus der DE 33 15 926 A1 ist ein Wasserverteiler für Wasserklosetts bekannt. Er ist als Einsatz aus Kunststoff für den Einbau in den einzigen Spülrohranschluss des Wasserklosetts von innen zur Verteilung des Spülwassers ausgebildet. Dabei sind an einem Gehäuse mit der Form eines Zylinders zentrisch umlaufende Dichtlider, eine Führungsfläche, Anschlagnocken, Austrittsöffnungen und eine Leitfläche sowie Führungsrippen angeordnet.

Die DT-OS 1 817 631 bezieht sich auf ein Klosettbecken mit einer schräg von hinten beziehungsweise von oben zu einem mit Seitenspülkanälen und Spülöffnungen versehenen Verteiler führenden Zulaufstutzen, in welchem eine Scheidewand vorgesehen ist, wobei eine Trennung des Spülstromes zu Seitenspülkanälen im Verteiler und in einen unteren Spülstrom zu den Mittelspülöffnungen im Verteiler erfolgt.

Die DT-PS 1 658 261 offenbart einen aus einem Hohlkörper bestehenden Spülwasserverteiler für den Einbau in Wasserklosettbecken mit einer zentralen Hauptaustrittsdüse nach unten und zwei seitlich davon zum Verlauf unterhalb des Beckenrandes auseinander strebenden Strömungsarmen mit jeweils endseitigem Strömungsaustritt, wobei die seitlichen Strömungsarme an ihrer Unterseite mit kleineren Wasseraustrittsöffnungen versehen sind und wobei sich ihr Durchflussquerschnitt mit zunehmenden Abstand von der Hauptaustrittsdüse stetig verringert. Auch hier erfolgt die Spülwasserzufuhr über einen einzigen Spülwassereinlass des Beckens.

Die GB 2 431 937 A zeigt und beschreibt ein Wasserklosettbecken, auf dessen Oberseite ein Rand umläuft. Über einen einzigen Wassereinlass wird das Spülwasser durch verschiedene Öffnungen und Kanäle in dem keramischen Beckenkörper sowohl nach unten als auch im Bereich des Beckenrandes in das Beckeninnere abgegeben.

Aus der DE 86 19 584 U1 ist ein Wasserklosett mit einem über einen Rohransatz an eine Wasserversorgung, beispielsweise an einen Wasserkasten anschließbaren Klosetttopf bekannt, dessen Seitenbegrenzung am oberen Innenrand mit einer einen Spülwasseraustritt aufweisenden Spülwasserführung versehen ist und eine klappbare Sitzbrille trägt, wobei an dem oberen Innenrand der Seitenbegrenzung des Klosetttopfes ein mit dem Rohransatz verbindbarer Hohlprofilkörper mit einer die Spülwasserführung bildenden Hohlkammer abstützbar ist, in die Spülwasseraustrittsöffnungen münden. Aufgrund des Hohlkörperprofils ist der Herstellung- und Montageaufwand verhältnismäßig groß.

Die US-A-2004/0088783 offenbart ein Toilettenbechen mit den Merkmalen der Oberbegrifts das Anspruchs 1. Die Spülwassereinrichtung dieses bekannten Toilettenbechens weist zwei Zuführungsrohre auf, welche um etwa 90° abgewinkelt verlaufen.

Aufgabe der vorliegenden Erfindung ist es, eine Spülwassereinrichtung der eingangs genannten Art vorzusehen, welche durch einfacheren Aufbau und leichtere Montage bei geringem Strömungswiderstand und geringem Wasserverbrauch eine wirksame Spülung gewährleistet.

Diese Aufgabe wird durch die Merkmale des Anspruchs 1 gelöst. Die Zuführungsrohre können einfache gerade handelsübliche Rohre sein, welche bequem von hinten durch wenigstens eine Montageaussparung mit den Vorderenden bis in das Beckeninnere geschoben und an der Rückwand des Beckenkörpers dichtend festgelegt werden können. Die eigentliche Wasserverteilung auf die verschiedenen Austrittsöffnungen erfolgt so außerhalb des Beckenkörpers und ist einer Verschmutzungsgefahr nicht ausgesetzt. Hierdurch wird die Hygiene wesentlich verbessert.

Begriffe, wie 'vorne', 'hinten', 'oben', 'unten', 'stromaufwärts', 'stromabwärts' oder 'Rückwand' beziehen sich auf die Einbau- bzw. Benutzungslage der Spülwassereinrichtung und des Toilettenbeckens. So ist die Rückwand beispielsweise eine in Einbaulage hintere Wand, die zur Befestigung an einem Wandelement oder dgl. ausgebildet sein kann. Die Erfindung betrifft dabei eine Kombination aus der Spülwassereinrichtung mit einem Toilettenbecken. Vorzugsweise handelt es sich bei dem Toilettenbecken um einen wandhängenden Tiefspüler.

Die Austrittsöffnungen für das Spülwasser können dabei aufgrund der Länge des jeweiligen Zuführungsrohres so in dem Beckeninneren positioniert werden, dass eine wirksame Spülwasserströmung in dem Beckeninneren entsteht. So ist insbesondere vorgesehen, dass wenigstens ein zentrales Zuführungsrohr weniger weit in das Beckeninnere hineinragt als jeweils wenigstens eines von der jeweiligen Seitenwand des Beckenkörpers zugeordneten Zuführungsrohre. Durch die getrennte Zuführung entsteht außer dem Zentralspülstrom eine Flächenbespühlung der Beckeninnenwandfläche. Aufgrund der aufeinander treffenden seitlichen Spülwasserströme erfolgt ein kraftvoller, zielgerichteter, sich aufwölbender, stabiler, breiter "Wasserkamm" für ein wirksames Wegspülen des Spülgutes und die Säuberung der Innenwandfläche des Beckeninneren. Die Wasserverteilung erfolgt auf diese Weise im Wesentlichen außerhalb des Toilettenbeckens bei geringem inneren Strömungswiderstand, wodurch eine Verschmutzungsgefahr weitgehend ausgeschlossen ist.

Die Vorderenden der Zuführungsrohre können beckenboden- und/oder -seitenwandseitig geschlitzt beziehungsweise ausgespart und/oder als Austrittsdüse ausgebildet sein, um die Strömungsverhältnisse zu richten und damit zu optimieren.

In Anpassung an die räumlichen Gegebenheiten und die Beckenkörperform ist es auch möglich, dass die Zuführungsrohre unterschiedlichen Strömungsquerschnitt haben, vorzugsweise ein zentrales Zuführungsrohr einen kleineren Strömungsquerschnitt als die beiden seitlichen Zuführungsrohre.

Für eine einfache und sichere Montage kann vorgesehen sein, dass die Zuführungsrohre durch je eine eigene Montageaussparung in der Rückwand des Beckenkörpers hindurchführbar und gegen die Innenwandfläche der Montageaussparung einwandfrei abdichtbar sind, wobei die Abdichtmittel gleichzeitig zur sicheren Positionierung der Zuführungsrohre in den Montageaussparungen dienen.

Die Montage vor Ort kann beispielsweise noch weiter vereinfacht werden, wenn die Zuführungsrohre, ein- oder mehrteilig, zu einem gemeinsamen Einlaufstück zusammengefasst beziehungsweise zusammensteckbar beziehungsweise schon zusammengesteckt sind, welches als Einheit montierbar ist.

Das Einlaufstück kann dabei mit Dichtmanschetten für die Abdichtung der Zuführungsrohre gegen die Innenwandflächen der Montageaussparung(en) ausgestattet sein.

In Anpassung an die räumlichen Verhältnisse des Beckeninneren können ferner die Vorderenden der Zuführungsrohre wenigstens von gesonderten mehr oder weniger langen Verlängerungen gebildet werden, welche (auch noch vor Ort) gegen solche anderer Länge auswechselbar sind.

Bei einer bevorzugten Spülwassereinrichtung weist zumindest ein Zuführungsrohr einen flexiblen Abschnitt zur Anpassung des Zuführungsrohres an die Krümmung des Beckenkörpers auf. Vorzugsweise sind die beiden seitlichen, weiter in das Beckeninnere ragenden Zuführungsrohre jeweils mit wenigstens einem solchen flexibel verformbaren Abschnitt versehen. In Weiterbildung dieses Erfindungsgedankens wird es besonders bevorzugt, wenn diese Zuführungsrohre zunächst gerade in das Beckeninnere geführt sind und erst in der Nähe der Austrittsöffnungen ein flexiber Abschnitt vorgesehen ist.

Zum Zwecke der Spülwasserzufuhr ist den Zuführungsrohren ein mit einer Wasserversorgung, insbesondere einem Spülwasserkastens, verbindbarer Wasserverteiler zugeordnet. Dabei sind die gesonderten Zuführungsrohre vorzugsweise einzeln oder zu dem Einlaufstück zusammengefasst je an einen gesonderten Wasserverteiler anschließbar beziehungsweise angeschlossen, welcher die Verbindung zu wenigstens einem Spülwasserauslass eines gegebenenfalls herkömmlichen mit einem einzigen Spülwasserauslass versehene Spülwasserkastens oder zu einer gesonderten Wasserversorgung bildet.

Ein besonders platzsparender Einbau der erfindungsgemäßen Spülwassereinrichtung kann dadurch erreicht werden, dass der Wasserverteiler einen stromaufwärts gelegenen Anschluss zur Verbindung mit einer Wasserversorgung, einen stromabwärts des Anschlusses vorgesehenen Verzweigungsabschnitt zum Aufteilen eines Wasserstroms in mehrere Teilströme, stromabwärts des Verzweigungsabschnitts für jeden der Teilströme einen Umlenkabschnitt zum Umlenken der Teilströme von einer in Einbaulage vertikalen Fließrichtung in eine horizontale Fließrichtung und Anschlüsse zum Anbinden der Umlenkabschnitte an die Zuführungsrohre aufweist. Die Verzweigung auf mehrere Teilströme erfolgt also im Wesentlichen in einer vertikalen Ebene beispielsweise eines Wandelements. Nach einer bevorzugten Ausführungsform der Erfindung weist der Verzweigungsabschnitt drei den jeweiligen Zuführungsrohren zugeordnete Rohrelemente auf, die aus einem größeren, z.B. dem Spülwasserauslass eines Spülwasserkastens zugeordneten Rohrelement gespeist werden. Diese Rohrelemente können unterschiedliche Querschnitte aufweisen, insbesondere sind die den beiden seitlichen Zuführungsrohren zugeordneten Rohrelemente größer als das dem zentralen Zuführungsrohr zugeordnete Rohrelement.

Dabei können zur weiteren Vereinfachung der Spülwasserkasten und/oder der Wasserverteiler an einem vorzugsweise gestellartigen Wandelement montierbar sein, welches beziehungsweise in der Gebäudewand befestigbar ist.

Während der Beckenkörper des Toilettenbeckens üblicherweise aus keramischen Material besteht, sind/ist die Zuführungsrohre und/oder das Einlaufstück und/oder der Wasserverteiler und/oder der Spülwasserkasten aus Kunststoff gefertigt. Die können gegebenenfalls zusammen mit dem Wandelement als an der Einbaustelle als Bausatz zur Verfügung gestellt werden.

Zusätzlich zu den bereits zuvor getroffenen Maßnahmen kann der Beckenkörper mit einem Wasserrandeinsatz aus Kunststoff ausgestattet sein, um den Spülwasserstrom von einem Austritt aus dem Beckeninneren abzulenken.

Die Erfindung betrifft ein Toilettenbecken, das mit einer Spülwassereinrichtung der oben genannten Art ausgestattet ist. Dabei ist der Beckenkörper des Toilettenbeckens vorzugsweise als wandhängender Tiefspüler ausgebildet, in dessen Rückwand eine Abflussöffnung sowie mehrere, insbesondere drei, Montageöffnungen vorgesehen sind. Eine besonders zweckmäßige Befestigung des Toilettenbeckens kann dadurch erreicht werden, dass in der Rückwand des Beckenkörpers zusätzlich Befestigungsöffnungen zur Befestigung des Beckenkörpers an einem Wandelement oder dgl. ausgebildet sind. Vorzugsweise sind hierzu die Befestigungsöffnungen in Einbaulage oberhalb der Abflussöffnung und unterhalb wenigstens einer der Montageöffnungen, insbesondere unterhalb der Montageöffnungen für die beiden seitlichen Zuführungsrohre und etwa auf gleicher Höhe oder unterhalb der Montageöffnung für das kleinere, zentrale Zuführungsrohr, angeordnet.

Eine (ggf. weitere) Maßnahme zur Verringerung des Spülwasserverbrauchs kann bei einem Toilettenbecken der oben genannten Art, aber auch anderer Toilettenbecken, dessen beziehungsweise deren Beckenkörper mit einem Siphon im Abfluss ausgestattet ist, dadurch getroffen sein, dass das Volumen des Siphons gegenüber bisherigen Dimensionierungen auf unter 2 Liter, vorzugsweise etwa 1 Liter reduziert wird. Auf diese Weise ist die Wassermenge, welche im Beckenkörper stehen bleibt, geringer und die Energie, um die stehende Wassermenge in Bewegung zu setzen, verringert. Dadurch wird die Spülung des Wasserklosetts vereinfacht. Diese Maßnahme kann daher auch unabhängig von den zuvor erörterten erfindungsgemäßen Maßnahmen einer Spülwassereinrichtung getroffen werden.

Weitere Ziele, Merkmale, Vorteile und Anwendungsmöglichkeiten der Erfindung ergeben sich aus der nachfolgenden Beschreibung von Ausführungsbeispielen anhand der Zeichnung.

Die Figuren 1 bis 6 veranschaulichen schematisch in verschiedenen Schrägansichten die einzelnen Montageschritte eines erfindungsgemäßen Toilettenbeckens mit einer Spülwassereinrichtung.

In Figur 1 ist ein Einlaufstück 10 veranschaulicht, in welchem drei gesonderte gerade Zuführungsrohre 6, 6', ein zentrales und zwei seitliche, zusammengefasst sind, so dass sie, wie aus Figur 2 ersichtlich, bequem von der Rückseite her in entsprechender Montageaussparungen 7, 7' in der Rückwand 8 des Beckenkörpers 2 eingeschoben und mit Hilfe von Dichtmanschetten 11, 11' in diesen dichtend positioniert werden können. Unterhalb der Montageaussparungen 7' für die beiden seitlichen Zuführungsrohre 6' sind zwei Befestigungsöffnungen in der Rückwand 8 vorgesehen. Die Vorderenden 5' der seitlichen Zuführungsrohre 6' sind von Verlängerungen 12' gebildet, welche auswechselbar an dem Einlaufstück 10 befestigbar sind. An den Vorderenden 5, 5' der Zuführungsrohre 6, 6' sind sich über einen Teil ihrer Länge erstreckende Schlitze 17 (nicht dargestellt), 17' vorgesehen, welche, im Beckeninneren 1 positioniert, z.B. in Richtung der Bodenwand (Zuführungsrohr 6) bzw. der Seitenwände 9, 9' des Beckeninneren 1 weisen können.

Wie aus Figur 3 ersichtlich, liegen die vorderen Austrittsöffnungen 3, 3' der Zuführungsrohre 6, 6' im geringen Abstand unterhalb des oberen Beckenrandes 4, wobei die seitlichen Austrittsöffnungen 3' weiter vorne in dem Beckeninneren 1 liegen, als die zentrale Austrittsöffnung 3. Durch die Positionierung und Ausgestaltung der gegebenenfalls düsenartigen Austrittsöffnungen 3, 3' können neben der Zentralspülung auf beiden Seiten der Innenwandfläche des Beckenkörpers 2 zwei Flächenspülungen erreicht werden, welche sich im vorderen Bereich des Beckeninneren 1 zu kammartig aufwölben und für eine wirksame Beseitigung des Spülgutes sorgen.

Figur 4 veranschaulicht ein gestellartiges Wandelement 16, an welchem ein herkömmlicher Spülwasserkasten 15 mit einem unteren Spülwasserauslass 14 befestigbar ist. An den unteren Spülwasserauslass 14 schließt sich ein Wasserverteiler 13 mit einer entsprechenden Anzahl von Verteilerrohren 18, 18' an, an deren Austrittsöffnungen, im dargestellten Fall an der Zahl drei, die rückwärtigen Enden der Führungsrohre 6, 6' des Einlaufstücks 10 dichtend ansteckbar sind. Das Wandelement 16, der Spülwasserkasten 15 und der Wasserverteiler 13 können als vorgefertigte Einheit angeliefert und an Ort und Stelle leicht in die bzw. an der betreffenden Gebäudewand montiert werden.

Figur 5 veranschaulicht die wesentlichen Teile der erfindungsgemäßen Spülwassereinrichtung einschließlich des Beckenkörpers 2 kurz vor der Montage und Figur 6 nach der Endmontage.

### Bezugszeichenliste

- 1: Beckeninnere
- 2: Beckenkörper
- 3, 3': Austrittsöffnungen
- 4: Beckenrand
- 5, 5': Vorderenden
- 6, 6': Zuführungsrohre
- 7, 7': Montageaussparungen
- 8: Rückwand
- 9, 9': Seitenwände
- 10: Einlaufstück
- 11, 11': Dichtmanschetten
- 12, 12': Verlängerungen
- 13: Wasserverteiler
- 14: Spülwasserauslass
- 15: Spülwasserkasten
- 16: Wandelement
- 17, 17': Schlitze
- 18, 18': Verteilerrohre

## Patentansprüche

1. Toilettenbecken mit einem Beckenkörper (2) und einer Spülwassereinrichtung mit mehreren in das Beckeninnere (1) des Beckenkörpers (2) mündenden Austrittsöffnungen (3, 3'), durch welche Spülwasser von der Rückseite des Beckenkörpers (2) her unterhalb des oberen Beckenrandes (4) in das Beckeninnere (1) eintritt, **dadurch gekennzeichnet, dass** die Spülwassereinrichtung drei gesonderte, im Wesentlichen gerade Zuführungsrohre (6, 6') aufweist, an deren jeweiligem Vorderende (5, 5') die Austrittsöffnungen (3, 3') ausgebildet sind, welche von außen durch wenigstens eine Montageaussparung (7, 7') in der Rückwand (8) des Beckenkörpers (2) einschiebbar bis in das Beckeninnere (1) hinein ragen.

2. Toilettenbecken nach Anspruch 1, **dadurch gekennzeichnet, dass** wenigstens ein zentrales Zuführungsrohr (6) weniger weit in das Beckeninnere (1) hineinragt, als jeweils wenigstens eines von der jeweiligen Seitenwand (9, 9') des Beckenkörpers (2) zugeordneten Zuführungsrohren (6').

3. Toilettenbecken nach Anspruch 1 oder 2, **dadurch gekennzeichnet, dass** die Vorderenden (5, 5') der Zuführungsrohre (6, 6'), beckenboden- und/oder -seitenwandseitig geschlitzt beziehungsweise ausgespart und/oder als Austrittsdüse ausgebildet sind.

4. Toilettenbecken nach einem der Ansprüche 1 bis 3, **dadurch gekennzeichnet, dass** die Zuführungsrohre (6, 6') unterschiedlichen Strömungsquerschnitt haben, vorzugsweise ein zentrales Zuführungsrohr (6) einen kleineren Strömungsquerschnitt als die beiden seitlichen Zuführungsrohre (6').

5. Toilettenbecken nach einem der vorhergehenden Ansprüche, **dadurch gekennzeichnet, dass** die Zuführungsrohre (6, 6') durch je eine eigene Montageaussparung (7, 7') in der Rückwand (8) des Beckenkörpers (2) hindurchführbar und gegen die Innenwandung der Montageaussparung (7, 7') abdichtbar sind.

6. Toilettenbecken nach einem der vorhergehenden Ansprüche, **dadurch gekennzeichnet, dass** die Zuführungsrohre (6, 6'), ein- oder mehrteilig, zu einem gemeinsamen Einlaufstück (10) zusammengefasst beziehungsweise zusammensteckbar sind.

7. Toilettenbecken nach einem der vorhergehenden Ansprüche, **dadurch gekennzeichnet, dass** das Einlaufstück (10) mit Dichtmanschetten (11) für die Abdichtung der Zuführungsrohre (6, 6') gegen die Innenwandungen der Montageaussparungen (7, 7') ausgestattet ist.

8. Toilettenbecken nach einem der vorhergehenden Ansprüche, **dadurch gekennzeichnet, dass** die Vorderenden (5, 5') der Zuführungsrohre (6, 6') wenigstens von gesonderten mehr oder weniger langen, vorzugsweise austauschbaren Verlängerungen (12, 12') gebildet sind.

9. Toilettenbecken nach einem der vorhergehenden Ansprüche, **dadurch gekennzeichnet, dass** zumindest eines der Zuführungsrohre (6, 6') einen flexiblen Abschnitt zur Anpassung des Zuführungsrohres (6') an die Krümmung des Beckenkörpers (2) bzw. des Beckenrandes (4) aufweist.

10. Toilettenbecken nach einem der vorhergehenden Ansprüche, **dadurch gekennzeichnet, dass** den Zuführungsrohren (6, 6') ein mit einer Wasserversorgung, insbesondere einem Spülwasserkastens (15), verbindbarer Wasserverteiler (13) zugeordnet ist.

11. Toilettenbecken nach Anspruch 10, **dadurch gekennzeichnet, dass** der Wasserverteiler (13) einen stromaufwärts gelegenen Anschluss zur Verbindung mit einer Wasserversorgung, einen stromabwärts des Anschlusses vorgesehenen Verzweigungsabschnitt zum Aufteilen eines Wasserstroms in mehrere, insbesondere drei, Teilströme und stromabwärts des Verzweigungsabschnitts für jeden der Teilströme einen Umlenkabschnitt zum Umlenken der Teilströme von einer in Einbaulage vertikalen Fließrichtung in eine horizontale Fließrichtung aufweist.

12. Toilettenbecken nach einem der vorhergehenden Ansprüche, **dadurch gekennzeichnet, dass** die Zuführungsrohre (6, 6') einzeln oder zu dem Einlaufstück (10) zusammengefasst je an einen gesonderten Wasserverteiler (13) anschließbar sind, welcher die Verbindung zu wenigstens einem Spülwasserauslass (14) eines Spülwasserkastens (15) oder zu einer sonstigen Wasserversorgung bildet.

13. Toilettenbecken nach einem der vorhergehenden Ansprüche, **dadurch gekennzeichnet, dass** der Beckenkörper (2) mit einem Wasserrandeinsatz aus Kunststoff ausgestattet ist.

14. Toilettenbecken nach einem der vorhergehenden Ansprüche mit einem insbesondere als wandhängender Tiefspüler ausgebildeten Beckenkörper (2) in dessen Rückwand (8) eine Abflussöffnung sowie mehrere, insbesondere drei, Montageöffnungen (7, 7') ausgebildet sind, **dadurch gekennzeichnet, dass** in der Rückwand (8) des Beckenkörpers (2) zusätzlich Befestigungsöffnungen zur Befestigung des Beckenkörpers (2) an einem Wandelement (16) oder dgl. ausgebildet sind, wobei die Befestigungsöffnungen in Einbaulage oberhalb der Abflussöffnung und unterhalb wenigstens einer der Montageöffnungen (7, 7') angeordnet sind.

15. Toilettenbecken, insbesondere nach Anspruch 14, mit einem Siphon im Abfluss des Beckenkörpers (2), **dadurch gekennzeichnet, dass** das Volumen des Siphons auf unter 2 Liter, vorzugsweise etwa 1 Liter, reduziert ist.

## Claims

1. A toilet bowl having a bowl body (2) and a flush water unit having a plurality of outlet openings (3, 3'), which open into the bowl interior (1) of the bowl body (2) and through which flush water enters the bowl interior (1) from the rear side of the bowl body (2) underneath the upper bowl rim (4), **characterised in that** the flush water unit has three separate, substantially straight supply pipes (6, 6'), on the respective front end (5, 5') of which the outlet openings (3, 3') are formed, which supply pipes can be pushed from outside through at least one assembly hole (7, 7') in the rear wall (8) of the bowl body (2) until they project into the bowl interior (1).

2. The toilet bowl according to Claim 1, **characterised in that** at least one central supply pipe (6) projects less far into the bowl interior (1) than in each case at least one of the supply pipes (6') assigned to the respective side wall (9, 9') of the bowl body (2).

3. The toilet bowl according to Claim 1 or 2, **characterised in that** the front ends (5, 5') of the supply pipes (6, 6') are slotted or have cut-outs and/or are in the form of outlet nozzles on the base and/or side walls of the bowl.

4. The toilet bowl according to any one of Claims 1 to 3, **characterised in that** the supply pipes (6, 6') have different flow cross sections, preferably a central supply pipe (6) has a smaller flow cross section than the two side supply pipes (6').

5. The toilet bowl according to any one of the preceding claims, **characterised in that** the supply pipes (6, 6') can each be passed through a dedicated assembly hole (7, 7') in the rear wall (8) of the bowl body (2) and can be sealed against the inner wall of the assembly hole (7, 7').

6. The toilet bowl according to any one of the preceding claims, **characterised in that** the supply pipes (6, 6') can be, in one part or in multiple parts, combined or joined together to form a common inflow piece (10).

7. The toilet bowl according to any one of the preceding claims, **characterised in that** the inflow piece (10) is equipped with sealing gaiters (11) to seal the supply pipes (6, 6') against the inner walls of the assembly holes (7, 7').

8. The toilet bowl according to any one of the preceding claims, **characterised in that** the front ends (5, 5') of the supply pipes (6, 6') are formed at least from separate, preferably exchangeable extensions (12, 12') of greater or lesser length.

9. The toilet bowl according to any one of the preceding claims, **characterised in that** at least one of the supply pipes (6, 6') has a flexible section for adapting the supply pipe (6') to the curvature of the bowl body (2) or bowl rim (4).

10. The toilet bowl according to any one of the preceding claims, **characterised in that** the supply pipes (6, 6') are assigned a water distributor (13) that can be connected to a water supply, in particular a cistern (15).

11. The toilet bowl according to Claim 10, **characterised in that** the water distributor (13) has: an upstream connection for connecting to a water supply; a branch section, which is provided downstream of the connection, for dividing a water stream into a plurality of, preferably three part-streams; and, downstream of the branch section, a deflection section for each of the part-streams for deflecting the part-streams from a vertical flow direction in the installed position to a horizontal flow direction.

12. The toilet bowl according to any one of the preceding claims, **characterised in that** the supply pipes (6, 6') can each be connected individually or combined in the form of the inflow piece (10) to a separate water distributor (13), which forms the connection to at least one flush water outlet (14) of a cistern (15) or to another water supply.

13. The toilet bowl according to any one of the preceding claims, **characterised in that** the bowl body (2) is equipped with a water edge insert consisting of plastic.

14. A toilet bowl according to any one of the preceding claims, having a bowl body (2), in particular in the form of a wall-mounted washdown toilet, in the rear wall (8) of which a discharge opening and a plurality of, preferably three, assembly holes (7, 7') are formed, **characterised in that** fastening openings for fastening the bowl body (2) to a wall element (16) or the like are additionally formed in the rear wall (8) of the bowl body (2), wherein the fastening openings are arranged above the discharge opening and below at least one of the mounting openings (7, 7') when in the installed position.

15. A toilet bowl, in particular according to claim 14, having a siphon in the discharge of the bowl body (2), **characterised in that** the volume of the siphon is reduced to less than 2 litres, preferably approximately 1 litre.

## Revendications

1. Cuvette de toilettes avec un corps de cuvette (2) et un système de chasse d'eau, avec plusieurs orifices de sortie (3, 3') débouchant à l'intérieur (1) du corps de cuvette, par lesquels de l'eau de rinçage pénètre à l'intérieur (1) de la cuvette, à partir de la face arrière du corps de cuvette (2), en-dessous du bord supérieur (4) de la cuvette, **caractérisée en ce que** le système de chasse d'eau comporte trois tubes d'alimentation (6, 6') séparés, sensiblement rectilignes sur l'extrémité avant (5, 5') de chacun sont formés les orifices de sortie (3, 3') qui, en étant insérables à partir de l'extérieur à travers au moins un évidement de montage (7, 7') dans la paroi arrière (8) du corps de cuvette (2) saillissent jusqu'à l'intérieur (1) de la cuvette.

2. Cuvette de toilettes selon la revendication 1, **caractérisée en ce qu'**au moins un tube d'alimentation (6) central saillit moins loin à l'intérieur (1) de la cuvette qu'au moins respectivement l'un des tubes d'alimentation (6') associés de la paroi latérale (9, 9') respective du corps de cuvette (2).

3. Cuvette de toilettes selon la revendication 1 ou la revendication 2, **caractérisée en ce que** les extrémités avant (5, 5') des tubes d'alimentation (6, 6') sont fendues, respectivement évidées du côté du fond de la cuvette et/ou du côté de la paroi latérale et/ou sont conçues en tant que buses de sortie.

4. Cuvette de toilettes selon l'une quelconque des revendications 1 à 3, **caractérisée en ce que** les tubes d'alimentation (6, 6') présentent une section transversale d'écoulement différente, de préférence un tube d'alimentation central (6) une plus petite section transversale d'écoulement que les deux tubes d'alimentation (6') latéraux.

5. Cuvette de toilettes selon l'une quelconque des revendications précédentes, **caractérisée en ce que** les tubes d'alimentation (6, 6') peuvent être insérés à travers chacun un évidement de montage (7, 7') dans la paroi arrière (8) du corps de cuvette (2) et peuvent être étanchéifiés par rapport à la paroi intérieure de l'évidement de montage (7, 7').

6. Cuvette de toilettes selon l'une quelconque des revendications précédentes, **caractérisée en ce que** les tubes d'alimentation (6, 6') sont rassemblés ou peuvent être emboîtés ensemble en une ou en plusieurs partie en une pièce d'arrivée (10) commune.

7. Cuvette de toilettes selon l'une quelconque des revendications précédentes, **caractérisée en ce que** la pièce d'arrivée (10) est équipée de manchettes d'étanchéité (11) pour assurer l'étanchéité des tubes d'alimentation (6, 6') par rapport à la paroi intérieure des évidements de montage (7, 7').

8. Cuvette de toilettes selon l'une quelconque des revendications précédentes, **caractérisée en ce que** les extrémités avant (5, 5') des tubes d'alimentation (6, 6') sont formées au moins par des prolongements (12, 12') séparés, plus ou moins longs, de préférence interchangeables.

9. Cuvette de toilettes selon l'une quelconque des revendications précédentes, **caractérisée en ce qu'**au moins l'un des tubes d'alimentation (6, 6') comporte un tronçon flexible pour adapter le tube d'alimentation (6') à la courbure du corps de cuvette (2) ou du bord de cuvette (4).

10. Cuvette de toilettes selon l'une quelconque des revendications précédentes, **caractérisée en ce qu'**aux tubes d'alimentation (6, 6') est associé un distributeur d'eau (13) qui peut être relié avec une alimentation d'eau, notamment un réservoir (15) d'eau de rinçage.

11. Cuvette de toilettes selon la revendication 10, **caractérisée en ce que** le distributeur d'eau (13) comporte un raccord situé en amont destiné à être relié sur une alimentation d'eau, un tronçon d'embranchement prévu en aval du raccord, pour la répartition d'un flux d'eau en plusieurs, notamment trois flux partiels et en aval du tronçon d'embranchement, pour chacun des flux partiels, un tronçon de déviation des flux partiels d'une direction d'écoulement verticale en position montée dans une direction d'écoulement horizontale.

12. Cuvette de toilettes selon l'une quelconque des revendications précédentes, **caractérisée en ce que** les tubes d'alimentation (6, 6') peuvent se raccorder un à un ou rassemblés pour former la pièce d'arrivée (10) chacun à un distributeur d'eau (13) séparé, lequel forme la liaison sur au moins une sortie (14) d'eau de rinçage d'un réservoir (15) d'eau de rinçage ou sur une autre alimentation d'eau.

13. Cuvette de toilettes selon l'une quelconque des revendications précédentes, **caractérisée en ce que** le corps de cuvette (2) est équipé d'un insert déflecteur en matière plastique.

14. Cuvette de toilettes selon l'une quelconque des revendications précédentes, avec un corps de cuvette (2) conçu notamment en tant que cuvette murale à rinçage profond dans la paroi arrière (8) duquel sont conçus un orifice d'écoulement, ainsi que plusieurs, notamment trois orifices de montage (7, 7'), **caractérisée en ce que** dans la paroi arrière (8) du corps de cuvette (2) sont conçus en supplément des orifices de fixation pour fixer le corps de cuvette (2) sur un élément mural (16) ou similaire, en position montée, les orifices de fixation étant placés au-dessus de l'orifice d'écoulement et en-dessous d'au moins l'un des orifices de montage (7, 7').

15. Cuvette de toilettes, notamment selon la revendication 14, avec un siphon dans l'écoulement du corps de cuvette (2), **caractérisée en ce que** le volume du siphon est réduit à moins de 2 litres, notamment à environ 1 litre.
